# EUROPÄISCHE PATENTSCHRIFT

(11) **EP 0 088 268 B1**
(45) Veröffentlichungstag und Bekanntmachung des Hinweises auf die Patenterteilung: **11.10.1989**
(21) Anmeldenummer: 83101596.1
(22) Anmeldetag: 19.02.1983
(51) Int. Cl.: B25G 3/04, B25G 3/28, B25G 3/34

(54) **Hammer, dessen Stiel unter Zwischenschaltung einer Hülse im Hammerkopf befestigt ist**
Hammer, the handle of which is fixed to the hammer head by an intermediate socket
Marteau, dont le manche est fixé à la tête de marteau par une douille intermédiaire

(30) Priorität: 10.03.1982 DE 3208586
(43) Veröffentlichungstag der Anmeldung: 14.09.1983
(73) Patentinhaber: Bremer, Hans-Herbert, D-5600 Wuppertal 21 (Ronsdorf) (DE)
(72) Erfinder: Bremer, Hans-Herbert, D-5600 Wuppertal 21 (DE); Bremer, Gerald, Wuppertal 21 (DE)
(74) Vertreter: Mentzel, Norbert, Dipl.-Phys.

(56) Entgegenhaltungen:
- CH-A- 259 188
- DE-A- 2 507 333
- DE-B- 1 246 629
- DE-B- 1 301 779
- FR-A- 2 253 608
- US-A- 1 687 335

## Beschreibung

Die Erfindung bezieht sich auf einen Hammer, dessen Stiel unter Zwischenschaltung einer Hülse im Hammerkopf befestigt ist. Bei bekannten Ausführungsformen dieser Art, siehe US-A-15 01 095 ist der Hammerkopf mit einem ovalen Durchbruch versehen, den das obere, mit einer Schutzhülse bestückte Ende des Hammerstieles vollständig durchdringt Der Durchbruch im Hammerkopf ist der Form des Einstielendes angepaßt. Um einen sicheren Sitz des Hammerstieles im Hammerkopf zu erreichen, wird in das Einstielende ein Keil, vorzugsweise ein Ringkeil, eingetrieben. Zusätzlich kann der Hammerkopf noch mit einem Querstift gesichert sein, der sowohl den Hammerkopf als auch das Einstielende durchdringt. Hierdurch wird ein Lösen des Hammerkopfes vom Hammerstiel vermieden, sofern bei einem Schrumpfen des aus Holz gefertigten Stiels der Hammerkopf nur noch locker am Stielende sitzt. Die bisherige Stielbefestigung ist verhältnismäßig aufwendig, weil das Versehen des Hammerkopfes mit einem ovalen, dem Einstielende angepaßten Lager schwierig ist. Der Hammerkopf muß zunächst durchbohrt werden. Danach wird die runde Boh- - rung zu einer ovalen Aufnahme für das Stielende ausgefräst, wobei das so geschaffene Lagerauge sich sowohl in der Eintrittsöffnung als auch in der Austrittsöffnung keilartig aufweiten muß, um einen festen Sitz des Hammerstiels im Hammerkopf zu gewährleisten. Durch diese sich nach innen verjüngende Form des Lagerauges wird das Eintreiben des Einstielendes erschwert, weil der mittlere Bereich des Lagerauges, der den engsten Durchlaß bildet, vom Einstiellende passiert werden muß. Beim zu heftigen Eintreiben des Stielendes wird dieses beschädigt oder sogar abgebrochen, sofern die Schutzhülse das Einstielende nicht fest genug umschließt und einen sicheren Half bildet.

Der Erfindung liegt die Aufgabe zugrunde, die Befestigung des Hammerstiels im Hammerkopf der gattungsgemäßen Hammerart nicht nur zu vereinfachen, sondern auch so zu verbessern, daß eine zuverlässige Befestigung zwischen Hammerstiel und Hammerkopf erzielt wird. Zur Lösung dieser Aufgabe wird erfindungsgemäß vorgeschlagen, daß sich die Hülse aus einem Abschnitt mit rundem Querschnitt und einem Abschnitt mit ovalem Querschnitt zusammensetzt, wobei das mit der Hülse bestückte Stielende des Hammerstieles derart :n eine Bohrung des Hammerkopfes eintreibbar ist, daß der Abschnitt der Hülse mit dem runden Querschnitt vollständig in der Bohrung des Hammerkopfes liegt und dort im Preßsitz gehalten ist. Das aufwendige Aufweiten des Lagerauges und das schwierige Eintreiben des Einstielendes wird bei der erfindungsgemäßen Ausbildung vermieden.

Bei einer bevorzugten Ausführungsform der Erfindung kann die Hülse aus einem einstückigen Metallkörper bestehen, wobei der Abschnitt mit dem ovalen Querschnitt etwa doppelt so lang ist wie der Abschnitt mit dem runden Querschnitt. Hierdurch wird erreicht, daß der Hammerstiel nicht nur sicher im Hammerkopf gehalten wird, sondern daß der Hammerstiel bei abgleitenden Hammerschlägen unterhalb des Hammerkopfes vor Beschädigungen geschützt wird.

Nach einem weiteren Merkmal der Erfindung kann die Übergangsstelle zwischen dem Abschnitt mit dem runden Querschnitt und dem Abschnitt mit dem ovalen Querschnitt als Kegelstumpf ausgebildet sein. Hierdurch wird die Fertigung der einstückigen Metallhülse vereinfacht.

Das Einstielende des Hammerstiels kann formschlüssig in der Hülse aufgenommen sein, wobei der Kopf des Einstiellendes aus dem zylindrischen Teil der Hülse herausragt. Das hat den Vorteil, daß sich der freie Bereich des Einstielendes beim Eintreiben eines Keiles aufweiten kann.

Das Einstielende des Hammerstieles kann mit dem zylindrischen Teil der Hülse in ein zylindrisches Lagerauge des Hammerkopfes eintreibbar sein. Der Kopf des Einstiellendes nimmt zweckmäßig einen Ringkeil auf.

Bei der Stielbefestigungen kann eine zusätzliche Sicherung des Stiels am Hammerkopf durch Spannstifte und/oder Spannhülsen vorgesehen sein.

Auf den Zeichnungen ist der Erfindungsgegenstand in mehreren Ausführungsbeispielen dargestellt. Es zeigen :
Fig. 1 einen Teilschnitt durch eine erste Stielbefestigung mit einem Hammerkopf, einer Hülse und dem oberen Stielende,
Fig. 2 eine vergrößerte Seitenansicht der Hülse,
Fig: 3 einen Schnitt nach der Linite 111-111 der Fig. 2,
Fig. 4 einen Schnitt nach der Linie IV-IV der Fig. 2.

In den Figuren 1-4 ist die Stiel befestigung dargestellt. Der mit dem Bezugszeichen 10 gekennzeichnete Hammer besteht aus einem Hammerkopf 11 aus Stahl, einem Holzstiel 12 und einer Stahlhülse 13. Um den Stiel 12 im Hammerkopf 11 befestigen zu können, wird der Hammerkopf 11 mit einer durchgehenden Bohrung 14 versehen, die als zylindrisches Lagerauge dient.

Wie aus der Fig. 2 hervorgeht, setzt sich die Stahlhülse 13 aus einem Abschnitt 15 mit rundem Querschnitt und einem Abschnitt 16 mit ovalem Querschnitt zusammen. Die Übergangsstelle zwischen dem Abschnitt 15 mit dem runden Querschnitt und dem Abschnitt 16 mit dem ovalen Querschnitt ist als Kegelstumpf 17 ausgebildet. Der Abschnitt 16 ist etwa doppelt so lang wie der Abschnitt 15.

Das Einstielende 18 des Stieles 12 wird, wie Fig. 1 zeigt, mit der Stahlhülse 13 bestückt und zwar derart, daß der Kopf der Einstielendes 18 aus dem zylindrischen Abschnitt 15 der Stahlhülse 13 herausragt. Das Einstielende 18 ist in seiner Form dem Inneraum der Stahlhülse 13 genau angepaßt.

Der zylindrische Abschnitt 15 wird in die Bohrung 14 ganz eingetrieben. Wie aus der Fig. 1 ersichtlich, erstreckt sich der zylindrische Abschnitt 15 der Hülse 13 etwa über zwei Drittel des Innenraumes der Bohrung 14. Der übrige Teil der Bohrung 14 wird durch das Einstielende 15 ausgefüllt. Nach dem Eintreiben des Einstielendes 18 wird in dessen Kopf ein Ringkeil 19 eingetrieben, der den oberen Teil des Einstielendes 18 spreizt und einen sicheren Halt des Stieles 12 im Hammerkopf 11 gewährleistet.

Eine zusätzliche Sicherung des Stiels 12 im Hammerkopf 11 kann noch dadurch bewirkt werden, daß die Abschnitte 15 und 16 der Stahlhülse 13 mit je einem Spannstift 20, der den Hammerkopf 11 bzw. das Einstielende 18 quert, versehen werden.

Wie bereits erwähnt, sind die dargestellten Ausführungsformen nur beispielsweise Verwirklichungen der Erfindung. Diese ist nicht darauf beschränkt. Es sind noch mancherlei Abänderungen und Anwendungen im Rahmen der Erfindung möglich. So könnten die Innenflächen der Stahlhülse 13 mit widerhakenförmigen Vorsprüngen ausgerüstet sein, die sich beim Einbringen des Stielendes 18 in den Mantelflächen des Stieles 12 verkrallen.

### Bezugszeichenliste

10 Hammer
11 Hammerkopf
12 Hammerstiel
13 Stahlhülse
14 Lagerauge (Bohrung)
15 Abschnitt mit rundem Querschnitt
16 Abschnitt mit ovalem Querschnitt
17 Kegelstumpf
18 Einstielende
19 Ringkeil
20 Spannstift

## Patentansprüche

1. Hammer, dessen hölzerner Stiel unter Zwischenschaltung einer einstückigen Stahlhülse im Hammerkopf befestigt und mit Sicherungen zusätzlich gehalten ist, dadurch gekennzeichnet, daß
a) die Hülse (13) aus einem kürzeren Abschnitt (15) mit rundem Querschnitt und einem längeren Abschnitt (16) mit ovalem Querschnitt besteht und die Übergangsstelle zwischen den Abschnitten (15, 16) von einem Kegelstumpf (17) gebildet ist,
b) die Hülse (13) die das Einstielende (18) des Hammerstieles (12) aufnimmt, derart in eine Bohrung (14) des aus Stahl gefertigten Hammerkopfes (11) eintreibbar ist, daß der Abschnitt mit rundem Querschnitt (15) der Stahlhülse (13) vollständig in der Bohrung (14) liegt, und dort im Preßsitz gehalten ist,
c) die Sicherungen als Keile (19) und Spannstifte (20) ausgebildet sind.

2. Hammer nach Anspruch 1, dadurch gekennzeichnet, daß das Einstielende (18) des Hammerstieles (12) formschlüssig in der Stahlhülse (13) aufgenommen ist, wobei der Kopf des Stielendes (18) aus dem zylindrischen Abschnitt (15) der Stahlhülse (13) herausragt.

3. Hammer nach Anspruch 1 und 2, dadurch gekennzeichnet, daß das Stielende (18) des Hammerstieles (12) durch den zylindrischen Abschnitt (15) der Stahlhülse (11) in ein zylindrisches Lagerauge (14) des Hammerkopfes (11) eintreibbar ist.

## Claims

1. A hammer the wooden handle of which is fixed to the hammer head by an intermediate one- piece, steel socket and additionally held by safety devices, characterized in that
a) the socket (13) consists of a short portion (15) of round cross-section and an elongated portion (16) of oval cross-section and the transition between the portions (15, 16) is formed by a truncated cone (17),
b) the socket (13) which receives the single end (18) of the hammer handle (12), can be driven into a bore (14) of the steel-made hammer head (11) such that the portion with the round cross-section (15) of the steel socket (13) is completely placed in the bore (14) and held therein in press- fit position,
c) the safety devices are designed as wedges (19) and dowel pins (20).

2. A hammer as claimed in the claim 1, characterized in that the single end (18) of the hammer handle (12) is in form-fit connection with the steel socket (13), the head of the handle end (18) protruding from the cylindrical portion (15) of the steel socket (13).

3. A hammer as claimed in the claims 1 and 2, characterized in that the end (18) of the hammer handle (12) can be driven through the cylindrical portion (15) of the steel socket (11) into a cylindrical bearing eye (14) of the hammer head (11).

## Revendications

1. Marteau dont le manche en bois est fixé dans la tête de marteau avec interposition d'une douille d'acier en une seule pièce, et est de plus maintenu par des moyens de sécurité pour la fixation caractérisé par le fait que :
a) la douille (13) est constituée par une partie courte (15) comportant une section transversale ronde, et par une partie plus longue (16) comportant une section transversale ovale et que la zone de transition entre les parties (15, 16) a une forme de tronc de cône (17) ;
b) la douille (13) qui reçoit l'extrémité d'emmanchement du manche (18) de marteau, peut être enfoncée dans un alésage (14) de la tête (11) de marteau fabriquée en acier, de façon telle que la partie (15) comportant une section transversale ronde de la douille (13) d'acier est située complètement dans l'alésage (14) et y est maintenue avec compression ;
c) les moyens de sécurité pour la fixation sont constitués par des coins (19) et des goupilles (20).

2. Marteau selon la revendication 1, caractérisé par le fait que l'extrémité d'emmanchage (18) du manche (12) de marteau est logée par conjugaison de formes dans la douille (13) d'acier, la tête de l'extrémité (18) du manche dépassant de la partie cylindrique (15) de la douille (13) d'acier.

3. Marteau selon les revendications 1 et 2, caractérisé par le fait que l'extrémité (18) du manche de marteau (12) peut-être enfoncée dans un logement cylindrique (14) de la tête (11) de marteau, par la partie (15) cylindrique de la douille (13) d'acier.
